# EUROPÄISCHE PATENTSCHRIFT

(11) **EP 3 770 081 B1**
(45) Veröffentlichungstag und Bekanntmachung des Hinweises auf die Patenterteilung: **06.03.2024**
(21) Anmeldenummer: 20184673.0
(22) Anmeldetag: 08.07.2020
(51) Int. Cl.: B65D 5/66, B65D 85/10

(54) **INNENKRAGEN FÜR EINE VERPACKUNG UND VERPACKUNG**
PACKAGE AND INNER COLLAR FOR A PACKAGE
DOUBLURE INTERNE POUR UN EMBALLAGE ET EMBALLAGE

(30) Priorität: 25.07.2019 DE 202019104106 U
(43) Veröffentlichungstag der Anmeldung: 27.01.2021
(73) Patentinhaber: Mayr-Melnhof Karton AG, 1041 Wien (AT)
(72) Erfinder: THEIS, Uwe, 54317 Riveris (DE); VORENKAMP, Harman, 71549 Auenwald (DE)
(74) Vertreter: Hofstetter, Schurack & Partner

(56) Entgegenhaltungen:
- US-A- 2 803 394
- US-A- 5 137 148
- US-A1- 2019 008 204
- US-B1- 6 364 106

## Beschreibung

Die vorliegende Erfindung betrifft einen Innenkragen zur Aufbewahrung von Waren, insbesondere von stabförmigen Waren wie Zigaretten, Tabaksticks und dergleichen, umfassend eine Vorderwand, Seitenwände, die über Biegelinien mit der Vorderwand verbunden sind, und mindestens eine Eingriffs- und Sichtmulde im Bereich der Vorderwand. Die Erfindung betrifft weiterhin eine Verpackung zur Aufbewahrung von Waren, insbesondere von stabförmigen Waren wie Zigaretten, Tabaksticks und dergleichen.

Derartige Innenkragen und Verpackungen sind in einer großen Vielzahl bekannt. Insbesondere handelt es sich bei diesen Verpackungen um Klappschachteln, die eine weit verbreitete Verpackungsform für Zigaretten und dergleichen darstellen. So beschreiben die DE 694 18 258 T2 und die DE 101 06 549 A1 derartige Verpackungen in Form eines prismatischen Körpers entlang ihrer Längsachse, wobei an einem behälterartigen Aufnahmebereich ein Deckel angelenkt ist. Diese Verpackungen weisen in üblicher Weise einen so genannten Kragen beziehungsweise Innenkragen ("Inner Frame") auf, der als separates Element ausgebildet ist und in den Aufnahmebereich der Verpackung eingebracht wird. Der Kragen ragt dabei teilweise aus dem der Verpackung heraus und weist an einer Kragenvorderseite, die mit einer Vorderseite des Aufnahmebereichs teilweise in Deckung gebracht ist, eine randlich ausgebildete Eingriffs- und Sichtmulde auf.

Die Druckschrift US 2019/008204 A1 betrifft eine Verpackung für Rauchartikel. Die Verpackung weist ein Behälterteil und einen Deckel auf, der mit dem Behälterteil um eine Scharnierlinie gelenkig verbunden ist. Die Behälterwand weist ein Verriegelungselement auf, das über ein entsprechendes Verbindungsteil an der Deckelwand und über eine Ausnehmung in dem inneren Rahmen ausgebildet ist.

Nachteilig an diesen bekannten Innenkragen und Verpackungen ist jedoch, dass bei derartigen bekannten Innenkragen und den entsprechenden Verpackungen nur unzureichende Verschlusssicherungen vorhanden sind. Dadurch ist es oftmals möglich, die Verpackung ohne Kraftaufwand zu öffnen. Dies ist insbesondere dann problematisch, wenn Kinder versuchen, derartige Verpackungen für Zigaretten zu öffnen.

Es ist daher Aufgabe der vorliegenden Erfindung, einen gattungsgemäßen Innenkragen sowie eine Verpackung bereitzustellen, welche eine verbesserte Verschlusssicherung gewährleistet.

Zur Lösung dieser Aufgaben dienen ein Innenkragen mit den Merkmalen des Anspruchs 1 sowie eine Verpackung mit den Merkmalen des Anspruchs 9.

Vorteilhafte Ausgestaltungen des erfindungsgemäßen Innenkragens und der erfindungsgemäßen Verpackung sind in den jeweiligen Unteransprüchen beschrieben. Vorteilhafte Ausgestaltungen des Innenkragens sind dabei als vorteilhafte Ausgestaltungen der Verpackung und umgekehrt anzusehen.

Ein erster Aspekt der Erfindung betrifft einen Innenkragen für eine Verpackung zur Aufbewahrung von Waren, insbesondere von stabförmigen Waren wie Zigaretten, Tabaksticks und dergleichen, umfassend eine Vorderwand, Seitenwände, die über Biegelinien mit der Vorderwand verbunden sind und mindestens eine Eingriffs- und Sichtmulde im Bereich der Vorderwand. Dabei umfasst die Vorderwand mindestens eine Rastlasche zur Verrastung mit einer Deckelkonstruktion der Verpackung und in geschlossenem Zustand der Verpackung.

Durch die erfindungsgemäße Ausgestaltung des Innenkragens mit der zusätzlichen Rastlasche an der Vorderwand ergibt sich ein Innenkragen, welcher eine verbesserte Verschlusssicherung gewährleistet. Durch die Rastlasche kann die Verpackung beziehungsweise die Deckelkonstruktion nur mittels eines deutlichen Kraftaufwands geöffnet werden. Insbesondere ist eine seitliche Druckausübung auf die Deckelkonstruktion notwendig, um die Verpackung zu öffnen. Dadurch wird die Gefahr des Öffnens der Verpackung durch Kinder deutlich erniedrigt. In weiteren vorteilhaften Ausgestaltungen des erfindungsgemäßen Innenkragens ist die Rastlasche derart an der Vorderwand angeordnet, dass sie in geschlossenem Zustand der Verpackung mit einer entsprechenden Kante, Ausnehmung, Öffnung oder Kontur an einer Innenseite der Deckelkonstruktion, insbesondere an einer Innenseite einer Deckelvorderwand der Deckelkonstruktion, verrastbar ist. Dadurch ergibt sich eine erheblich verbesserte Verschlusssicherung, da es zu einem Verrasten der Deckelkonstruktion und des Innenkragens der Verpackung kommt. An der Vorderwand in einem Bereich außerhalb der Eingriffs- und Sichtmulde ist mindestens ein Wandelement angelenkt. Dabei ist die Rastlasche mittels einer von einer das Wandelement und die Vorderwand verbindenden Biegelinie abgehenden Schneidelinie ausgebildet. Diese Ausgestaltung der Rastlasche ermöglicht deren einfache und kostengünstige Herstellung. Zudem wird durch das zusätzliche Wandelement die Möglichkeit geschaffen, dass an der Außen- und/oder Innenseite des Wandelements zumindest teilweise eine Farbfläche und/oder eine metallisch glänzende Farbfläche und/oder mindestens eine Text-, Form- und/oder Motivfläche ausgebildet ist. Dabei kann eine Kontur der Text-, Form- und/oder Motivfläche zumindest teilweise mittels mindestens einer Schnittlinie ausgebildet sein. Zudem besteht die Möglichkeit, dass die Text-, Form- und/oder Motivfläche mittels Laserenergie und/oder mittels Stanzen hergestellt ist. Das Wandelement vergrößert die bedruckbare Fläche der Vorderwand des Innenkragens deutlich, sodass dies für zusätzliche Werbeeffekte und Ähnliches verwendet werden kann.

In weiteren vorteilhaften Ausgestaltungen des erfindungsgemäßen Innenkragens ist dieser als separates Element oder einstückig als Teilelement zumindest einer Vorderwand und entsprechenden Seitenwänden der Verpackung ausgebildet. Falls der Innenkragen als separates Element ausgebildet ist, so wird er mit einer Innenseite, insbesondere der Innenseite der Vorderwand der Verpackung, beispielsweise verklebt. Auf diesen zusätzlichen Herstellungsschritt kann verzichtet werden, wenn der Innenkragen einstückig mit der Vorderwand und den entsprechenden Seitenwänden der Verpackung ausgebildet ist.

Der Innenkragen besteht üblicherweise aus Papier, Karton oder Kunststoff oder einer Kombination aus diesen Materialien. Insbesondere sollte die Rastlasche derart ausgebildet sein, dass sie relativ starre Materialeigenschaften aufweist. Auch andere Materialien sind denkbar, insbesondere können auch beschichtete Materialien zur Verwendung des Innenkragens und/oder der Verpackung gemäß dem zweiten Erfindungsaspekt verwendet werden.

Ein zweiter Aspekt der Erfindung betrifft eine Verpackung zur Aufbewahrung von Waren, insbesondere von stabförmigen Waren wie Zigaretten, Tabaksticks und dergleichen, umfassend eine Vorderwand und eine Rückwand, die Vorder- und Rückwand verbindende Seitenwände sowie eine Bodenkonstruktion zur Ausbildung eines Aufbewahrungsraums für die Waren und eine Deckelkonstruktion umfassend eine Deckelvorderwand, eine Deckeloberwand und eine Deckelrückwand, wobei die Deckelkonstruktion an einem der Bodenkonstruktion gegenüberliegenden Ende der Rückwand über eine Biegelinie angelenkt ist. Des Weiteren umfasst die erfindungsgemäße Verpackung einen Innenkragen gemäß dem im Vorhergehenden beschriebenen ersten Aspekt der Erfindung. Eine derartige Verpackung gewährleistet vorteilhafterweise eine verbesserte Verschlusssicherung wie dies bereits bezüglich des ersten Erfindungsaspekts beschrieben worden ist.

In weiteren vorteilhaften Ausgestaltungen der erfindungsgemäßen Verpackung ist der Innenkragen als separates Element oder einstückig als Element zumindest der Vorderwand und den Seitenwänden der Verpackung ausgebildet. Zudem besteht die Möglichkeit, dass das Wandelement derart ausgebildet ist, das es in geschlossenem Zustand der Verpackung mit einer Kante einer an der Innenseite der Deckelvorderwand anliegenden Lasche verrastbar ist. Dies gewährleistet eine einfache und sichere Verschlusssicherung.

Weitere Merkmale und deren Vorteile sind den Beschreibungen des ersten Erfindungsaspekts zu entnehmen, wobei vorteilhafte Ausgestaltungen des ersten Erfindungsaspekts als vorteilhafte Ausgestaltungen des zweiten Erfindungsaspekts und umgekehrt anzusehen sind.

Weitere Merkmale der Erfindung ergeben sich aus den Ansprüchen, den Ausführungsbeispielen sowie anhand der Zeichnungen. Die vorstehend in der Beschreibung genannten Merkmale und Merkmalskombinationen sowie die nachfolgend in den Ausführungsbeispielen genannten Merkmale und Merkmalskombinationen sind nicht nur in der jeweils angegebenen Kombination, sondern auch in anderen Kombinationen verwendbar, ohne den Rahmen der Erfindung zu verlassen. Es zeigen
- Figur 1: eine schematische Darstellung einer nicht erfindungsgemäßen Verpackung mit einem Innenkragen gemäß einer ersten Ausführungsform;
- Figur 2: eine schematische Darstellung einer nicht erfindungsgemäßen Verpackung mit einem Innenkragen gemäß einer zweiten Ausführungsform;
- Figur 3: eine schematische Darstellung einer nicht erfindungsgemäßen Verpackung mit einem Innenkragen gemäß einer dritten Ausführungsform;
- Figur 4: eine schematische Darstellung einer erfindungsgemäßen Verpackung mit einem erfindungsgemäßen Innenkragen gemäß einer vierten Ausführungsform; und
- Figur 5: eine schematische Darstellung einer erfindungsgemäßen Verpackung mit einem erfindungsgemäßen Innenkragen gemäß einer fünften Ausführungsform.

Die in den Figuren 1 bis 3 offenbarten Ausführungsformen werden durch diese Erfindung nicht beansprucht. Die Figuren 1 bis 3 und die dazugehörigen Ausführungen erleichtern jedoch das Verständnis für die Erfindung und führen insbesondere zu den Figuren 4 und 5 hin.

Die **Figur 1** zeigt einen schematisch dargestellten Innenkragen 10 in einer Verpackung 32 gemäß einer ersten Ausführungsform. Der Innenkragen 10 ist dabei für eine Verpackung zur Aufbewahrung von Waren, insbesondere von stabförmigen Waren wie Zigaretten, Tabaksticks und dergleichen, ausgebildet. Man erkennt, dass der Innenkragen 10 eine Vorderwand 12, Seitenwände 14, 16 und eine Eingriffs- und Sichtmulde 22 im Bereich der Vorderwand 12 aufweist. Die Seitenwände 14, 16 sind dabei über die Biegelinien 18, 20 mit der Vorderwand 12 verbunden beziehungsweise an dieser angelenkt.

Des Weiteren erkennt man, dass der Innenkragen 10 innerhalb der Verpackung 32 angeordnet ist, und zwar an den Innenseiten der Vorderseite 34 sowie den Seitenwänden 36, 38 der Verpackung 32. Die Verpackung 32 umfasst die Vorderwand 34 sowie eine Rückwand (nicht dargestellt), und die Vorder- und Rückwand verbindende Seitenwände 36, 38. Zur Ausbildung eines Aufbewahrungsraums 64 ist eine Bodenkonstruktion 62 ausgebildet. Man erkennt, dass eine Deckelkonstruktion 40 eine Deckelvorderwand 42, eine Deckeloberwand 44 und eine Deckelrückwand 46 umfasst, wobei die Deckelkonstruktion 40 insgesamt an einem der Bodenkonstruktion 62 gegenüberliegenden Ende der Rückwand über eine entsprechende Biegelinie 48 angelenkt ist.

Des Weiteren erkennt man, dass in der Vorderwand 12 eine Rastlasche 24 zur Verrastung mit der Deckelkonstruktion 40 der Verpackung 32 in geschlossenem Zustand der Verpackung 32 ausgebildet ist. Die Verpackung 32 ist in Fig. 1 in geöffnetem Zustand dargestellt. Man erkennt aber, dass die Rastlasche 24 derart an der Vorderwand 12 angeordnet ist, dass sie in geschlossenem Zustand der Verpackung 32 mit einer Kante 26 einer an der Innenseite der Deckelvorderwand 42 anliegenden Lasche 50 verrastbar ist. Zum Öffnen dieser Verrastung muss insbesondere auf die seitlichen Flächen der Deckelkonstruktion 32 Druck ausgeübt werden. Durch eine entsprechende Verbiegung der Kante 26 und/oder der Rastlasche 24 kann die entsprechende Verrastung dieser Elemente aufgehoben werden.

Das in Figur 1 dargestellte erste Ausführungsbeispiel des Innenkragens 10 zeigt eine Rastlasche 24, die mittels in der Vorderwand 12 ausgebildeter Schneide- und Biegelinien 52, 54 ausgebildet ist. Die Rastlasche ist dabei in einem nicht durch die Eingriffs- und Sichtmulde 22 ausgenommenen Bereich der Vorderwand 12 angeordnet. In dem dargestellten Ausführungsbeispiel besteht die Verpackung 32 sowie der Innenkragen 10 aus Karton.

**Figur 2** zeigt eine schematische Darstellung einer Verpackung 32 mit einem Innenkragen 10 gemäß einer zweiten Ausführungsform. Der Aufbau der Verpackung 32 sowie des Innenkragens 10 entspricht dabei dem Aufbau der in Figur 1 gezeigten ersten Ausführungsform. Im Gegensatz zu der ersten Ausführungsform ist bei der zweiten Ausführungsform in der Lasche 50 eine Ausnehmung 28 zur Aufnahme der Rastnase 24 ausgebildet. Bezüglich der weiteren Merkmale verweisen wir auf die Beschreibung des ersten Ausführungsbeispiels gemäß Figur 1, wobei gleiche Bezugszeichen identische Merkmale bezeichnen.

**Figur 3** zeigt eine schematische Darstellung einer Verpackung 32 mit einem Innenkragen 10 gemäß einer dritten Ausführungsform. Auch die dritte Ausführungsform entspricht im Wesentlichen den in den Figuren 1 und 2 dargestellten Ausführungsformen. Im Unterschied dazu ist aber bei der dritten Ausführungsform in der an der Innenseite der Deckelvorderwand anliegenden Lasche 50 eine Ausnehmung 30 zur Aufnahme der Rastlasche 24 ausgebildet. Bezüglich der Beschreibung der weiteren Merkmale verweisen wir auf die Beschreibung des ersten Ausführungsbeispiels gemäß Figur 1, wobei gleiche Bezugszeichen identische Merkmale bezeichnen.

**Figur 4** zeigt eine schematische Darstellung einer erfindungsgemäßen Verpackung 32 mit einem Innenkragen 10 gemäß einer vierten Ausführungsform. Man erkennt, dass zusätzlich zu den in den Figuren 1 bis 3 gezeigten Ausführungsformen der Innenkragen 10 ein Wandelement 56 aufweist, welches an der Vorderwand 12 in einem Bereich außerhalb der Eingriffs- und Sichtmulde 22 über eine Biegelinie 58 angelenkt ist. Das zusätzliche Wandelement 56 stellt einerseits eine zusätzliche Fläche für mögliche Werbeaufdrucke oder Ähnliches bereit. Des Weiteren erkennt man, dass die Rastlasche 24 in diesem Ausführungsbeispiel mittels einer von der das Wandelement 56 und die Vorderwand 12 verbindende Biegelinie 58 abgehenden Schneidelinie 60 ausgebildet wird. Die Rastlasche 24 verrastet wiederum mit der Kante 26 der an der Innenseite der Deckelvorderwand 42 anliegenden Lasche 50. Um dies zu ermöglichen, ist die Lasche 50 etwas breiter dimensioniert als die in den Figuren 1 bis 3 gezeigte Lasche 50. Auch in dieser Ausführungsform ist der Innenkragen 10 als separates Element ausgebildet und innerhalb der Verpackung 32 angeordnet beziehungsweise mit den entsprechenden Innenseiten der Verpackung 32 verklebt.

**Figur 5** zeigt eine schematische Darstellung einer erfindungsgemäßen Verpackung 32 mit einem Innenkragen 10 gemäß einer fünften Ausführungsform. Die Konstruktion dieser Ausführungsform entspricht im Wesentlichen der in Figur 4 gezeigten Konstruktion der Verpackung 32 beziehungsweise des Innenkragens 10. Allerdings ist in der fünften Ausführungsform der Innenkragen 10 einstückig mit der Verpackung 32 ausgebildet. Man erkennt, dass der Innenkragen 10 als Teilelement der Vorderwand 34 und den Seitenwänden 36, 38 der Verpackung 32 ausgebildet ist. Bezüglich der weiteren Merkmale der Verpackung 32 und des Innenkragens 10 gemäß der fünften Ausführungsform verweisen wir auf die Beschreibung dieser Merkmale in der vierten Ausführungsform, wobei gleiche Bezugszeichen identische Merkmale bezeichnen.

Die beschriebene Verpackung 32 wie auch der Innenkragen 10 bestehen üblicherweise aus Karton, Papier oder Kunststoff oder einer Kombination dieser Materialien. Auch andere geeignete Materialien sind denkbar.

## Patentansprüche

1. Innenkragen (10) für eine Verpackung (32) zur Aufbewahrung von Waren, insbesondere von stabförmigen Waren wie Zigaretten, Tabaksticks und dergleichen, umfassend
- eine Vorderwand (12),
- Seitenwände (14, 16), die über Biegelinien (18, 20) mit der Vorderwand (12) verbunden sind, und
- mindestens eine Eingriffs- und Sichtmulde (22) im Bereich der Vorderwand (12), wobei
die Vorderwand (12) mindestens eine Rastlasche (24) zur Verrastung mit einer Deckelkonstruktion (40) der Verpackung (32) in geschlossenem Zustand der Verpackung (32) umfasst,
**dadurch gekennzeichnet, dass**
an der Vorderwand (12) in einem Bereich außerhalb der Eingriffs- und Sichtmulde (22) mindestens ein Wandelement (56) angelenkt ist und
die Rastlasche (24) mittels einer von einer das Wandelement (56) und die Vorderwand (12) verbindenden Biegelinie (58) abgehenden Schneidelinie (60) ausgebildet wird.

2. Innenkragen nach Anspruch 1,
**dadurch gekennzeichnet,**
**dass** die Rastlasche (24) derart an der Vorderwand (12) angeordnet ist, dass sie in geschlossenem Zustand der Verpackung (32) mit einer entsprechenden Kante (26), Ausnehmung (28), Öffnung oder Kontur (30) an einer Innenseite der Deckelkonstruktion (40), insbesondere an einer Innenseite einer Deckelvorderwand (42) der Deckelkonstruktion (40), verrastbar ist.

3. Innenkragen nach einem der vorhergehenden Ansprüche, **dadurch gekennzeichnet,**
**dass** das Wandelement (56) derart ausgebildet ist, das es in geschlossenem Zustand der Verpackung (32) mit einer entsprechenden Kante, Ausnehmung, Öffnung oder Kontur an einer Innenseite der Deckelkonstruktion (40), insbesondere an einer Innenseite einer Deckelvorderwand (42) der Deckelkonstruktion (40), verrastbar ist.

4. Innenkragen nach einem der vorhergehenden Ansprüche, **dadurch gekennzeichnet,**
**dass** er als separates Element oder einstückig als Teilelement zumindest einer Vorderwand (34) und entsprechenden Seitenwänden (36, 38) der Verpackung (32) ausgebildet ist.

5. Innenkragen nach einem der vorhergehenden Ansprüche, **dadurch gekennzeichnet,**
**dass** der Innenkragen (10) aus Papier, Karton oder Kunststoff oder einer Kombination aus diesen Materialien besteht.

6. Innenkragen nach einem der vorhergehenden Ansprüche, **dadurch gekennzeichnet,**
**dass** an der Außen- und/oder Innenseite des Wandelementes (56) zumindest teilweise eine Farbfläche und/oder eine metallisch glänzende Farbfläche und/oder mindestens eine Text-, Form- und/oder Motivfläche ausgebildet ist.

7. Innenkragen nach Anspruch 6, **dadurch gekennzeichnet,**
**dass** eine Kontur der Text-, Form- und/oder Motivfläche zumindest teilweise mittels mindestens einer Schnittlinie ausgebildet ist.

8. Innenkragen nach Anspruch 6 oder 7, **dadurch gekennzeichnet,**
**dass** die Text-, Form- und/oder Motivfläche mittels Laserenergie und/oder mittels Stanzen hergestellt ist.

9. Verpackung (32) zur Aufbewahrung von Waren, insbesondere von stabförmigen Waren wie Zigaretten, Tabaksticks und dergleichen, umfassend
- einen Innenkragen (10) gemäß einem der Ansprüche 1 bis 8,
- eine Vorderwand (34), eine Rückwand, und Vorder- und Rückwand verbindende Seitenwände (36, 38), sowie
- eine Bodenkonstruktion (62) zur Ausbildung eines Aufbewahrungsraums (64) für die Waren und
- eine Deckelkonstruktion (40) umfassend eine Deckelvorderwand (42), eine Deckeloberwand (44) und eine Deckelrückwand (46), wobei die Deckelkonstruktion (40) an einem der Bodenkonstruktion (62) gegenüberliegenden Ende der Rückwand über eine Biegelinie (48) angelenkt ist.

10. Verpackung (32) nach Anspruch 9, **dadurch gekennzeichnet,**
**dass** der Innenkragen (10) als separates Element oder einstückig als Element zumindest der Vorderwand (34) und den Seitenwänden (36, 38) der Verpackung (32) ausgebildet ist.

11. Verpackung (32) nach Anspruch 9 oder 10, **dadurch gekennzeichnet,**
**dass** das Wandelement (56) derart ausgebildet ist, das es in geschlossenem Zustand der Verpackung (32) mit einer Kante (26) einer an der Innenseite der Deckelvorderwand (42) anliegenden Lasche (50) verrastbar ist.

## Claims

1. An inner frame (10) for a packaging (32) for storing goods, in particular rod-shaped goods like cigarettes, tobacco sticks and the like, including
- a front wall (12),
- sidewalls (14, 16), which are connected to the front wall (12) via bending lines (18, 20), and
- at least one engagement and vision hollow (22) in the area of the front wall (12), wherein
the front wall (12) includes at least one locking flap (24) for locking with a lid construction (40) of the packaging (32) and in closed state of the packaging (32), **characterized in that**
at least one wall element (56) is hinged to the front wall (12) in an area outside of the engagement and vision hollow (22) and the locking flap (24) is formed by means of a cutting line (60) starting from a bending line (58) connecting the wall element (56) and the front wall (12).

2. The inner frame according to claim 1,
**characterized in that**
the locking flap (24) is arranged on the front wall (12) such that it can be locked on an inner side of the lid construction (40), in particular on an inner side of a lid front wall (42) of the lid construction (40), with a corresponding edge (26), recess (28), opening or contour (30) in closed state of the packaging (32).

3. The inner frame according to any one of the preceding claims,
**characterized in that**
the wall element (56) is formed such that it can be locked on an inner side of the lid construction (40), in particular on an inner side of a lid front wall (42) of the lid construction (40), with a corresponding edge, recess, opening or contour in closed state of the packaging (32).

4. The inner frame according to any one of the preceding claims,
**characterized in that**
it is formed as a separate element or integrally as a partial element at least of a front wall (34) and corresponding sidewalls (36, 38) of the packaging (32).

5. The inner frame according to any one of the preceding claims,
**characterized in that**
the inner frame (10) is composed of paper, cardboard or plastic or a combination of these materials.

6. The inner frame according to any one of the preceding claims,
**characterized in that**
a color surface and/or a metallically shining surface and/or at least one text, shape and/or motif surface are at least partially formed on the outer and/or inner side of the wall element (56).

7. The inner frame according to claim 6,
**characterized in that**
a contour of the text, shape and/or motif surface is at least partially formed by means of at least one cutting line.

8. The inner frame according to claim 6 or 7,
**characterized in that**
the text, shape and/or motif surface is produced by means of laser energy and/or by means of die-cutting.

9. A packaging (32) for storing goods, in particular rod-shaped goods like cigarettes, tobacco sticks and the like, including
- an inner frame (10) according to any one of claims 1 to 8,
- a front wall (34) and a rear wall, sidewalls (36, 38) connecting the front and rear walls, as well as
- a bottom construction (62) for forming a storage space (64) for the goods, and
- a lid construction (40) including a lid front wall (42), a lid top wall (44) and a lid rear wall (46), wherein the lid construction (40) is hinged to an end of the rear wall opposing the bottom construction (62) via a bending line (48).

10. The packaging (32) according to claim 9,
**characterized in that**
the inner frame (10) is formed as a separate element or integrally as an element at least of the front wall (34) and the sidewalls (36, 38) of the packaging (32).

11. The packaging (32) according to claim 9or 10,
**characterized in that**
the wall element (56) is formed such that it can be locked with an edge (26) of a flap (50) abutting on the inner side of the lid front wall (42) in the closed state of the packaging (32).

## Revendications

1. Rebord intérieur (10) pour un emballage (32) destiné à la conservation de produits, en particulier des produits en forme de barrettes tels que des cigarettes, des bâtonnets de tabac et analogue, comprenant :
- une paroi avant (12),
- des parois latérales (14, 16) reliées à la paroi avant (12) par des lignes de pliage (18, 20), et
- au moins une cavité d'engagement et de visualisation (22) dans la zone de la paroi avant (12),
la paroi avant (12) comprenant au moins une languette d'enclenchement (24) pour s'enclencher dans une structure de couvercle (24) de l'emballage (32) lorsque l'emballage (32) est à l'état fermé,
**caractérisé en ce que**
au moins un élément de paroi (56) est articulé sur la paroi avant (12) dans une zone située à l'extérieur de la cavité d'engagement et de visualisation (22) et
la languette d'enclenchement (24) est formée au moyen d'une ligne de coupe (60) partant d'une ligne de pliage (58) reliant l'élément de paroi (56) et la paroi avant (12).

2. Rebord intérieur selon la revendication 1,
**caractérisé en ce que**
la languette d'enclenchement (24) est agencée sur la paroi avant (12) de telle sorte qu'elle peut s'enclencher, lorsque l'emballage (32) est à l'état fermé, avec un bord (26), un évidement (28), une ouverture ou un contour (30) correspondant sur une face intérieure de la structure de couvercle (40), en particulier sur une face intérieure d'une paroi avant de couvercle (42) de la structure de couvercle (40).

3. Rebord intérieur selon l'une des revendications précédentes,
**caractérisé en ce que**
l'élément de paroi (56) est réalisé de telle sorte qu'il peut s'enclencher, lorsque l'emballage (32) est à l'état fermé, avec un bord, un évidement, une ouverture ou un contour correspondant sur une face intérieure de la structure de couvercle (40), en particulier sur une face intérieure d'une paroi avant de couvercle (42) de la structure de couvercle (40).

4. Rebord intérieur selon l'une des revendications précédentes,
**caractérisé en ce que**
il est réalisé sous la forme d'un élément séparé ou d'un seul tenant sous la forme d'un élément partiel au moins d'une paroi avant (34) et de parois latérales (36, 38) correspondantes de l'emballage (32).

5. Rebord intérieur selon l'une des revendications précédentes,
**caractérisé en ce que**
le rebord intérieur (10) est en papier, en carton ou en matière plastique ou en une combinaison de ces matériaux.

6. Rebord intérieur selon l'une des revendications précédentes,
**caractérisé en ce que**
une surface colorée et/ou une surface colorée à éclat métallique et/ou au moins une surface de texte, de moulage et/ou à motif est au moins partiellement formée sur la face extérieure et/ou intérieure de l'élément de paroi (56).

7. Rebord intérieur selon la revendication 6,
**caractérisé en ce que**
un contour de la surface de texte, de moulage et/ou à motif est au moins partiellement formé au moyen d'au moins une ligne de coupe.

8. Rebord intérieur selon la revendication 6 ou 7,
**caractérisé en ce que**
la surface de texte, de moulage et/ou à motif est fabriquée au moyen d'énergie laser et/ou par poinçonnage.

9. Emballage (32) destiné à la conservation de produits, en particulier des produits en forme de barrettes tels que des cigarettes, des bâtonnets de tabac et analogue, comprenant :
- un rebord intérieur (10) selon l'une des revendications 1 à 8,
- une paroi avant (34), une paroi arrière et des parois latérales (36, 38) reliant les parois avant et arrière ainsi que
- une structure de fond (62) pour former un espace de conservation (64) pour les produits et
- une structure de couvercle (40) comprenant une paroi avant de couvercle (42), une paroi supérieure de couvercle (44) et une paroi arrière de couvercle (46), la structure de couvercle (40) étant articulée sur une extrémité de la paroi arrière opposée à la structure de fond (62) par l'intermédiaire d'une ligne de pliage (48).

10. Emballage (32) selon la revendication 9,
**caractérisé en ce que**
le rebord intérieur (10) est réalisé sous la forme d'un élément séparé ou d'un seul tenant sous la forme d'un élément au moins de la paroi avant (34) et des parois latérales (36, 38) de l'emballage (32).

11. Emballage (32) selon la revendication 9 ou 10,
**caractérisé en ce que**
l'élément de paroi (56) est réalisé de telle sorte qu'il peut s'enclencher, lorsque l'emballage (32) est à l'état fermé, avec un bord (26) d'une languette (50) appliquée contre la face intérieure de la paroi avant de couvercle (42).
